# EUROPÄISCHE PATENTSCHRIFT

(11) **EP 3 724 054 B1**
(45) Veröffentlichungstag und Bekanntmachung des Hinweises auf die Patenterteilung: **15.06.2022**
(21) Anmeldenummer: 18819041.7
(22) Anmeldetag: 06.12.2018
(51) Int. Cl.: B61D 27/00, B61C 17/00, B61C 3/00

(54) **FAHRZEUGKÜHLANLAGE FÜR EIN SCHIENENFAHRZEUG**
VEHICLE COOLING SYSTEM FOR A RAIL VEHICLE
SYSTÈME DE REFROIDISSEMENT DE VÉHICULE POUR VÉHICULE FERROVIAIRE

(30) Priorität: 14.12.2017 DE 102017222782
(43) Veröffentlichungstag der Anmeldung: 21.10.2020
(73) Patentinhaber: Mahle International GmbH, 70376 Stuttgart (DE)
(72) Erfinder: FRANK, Stefan, 70839 Gerlingen (DE)
(74) Vertreter: BRP Renaud & Partner mbB Rechtsanwälte Patentanwälte Steuerberater
(86) Internationale Anmeldenummer: PCT/EP2018/083823
(87) Internationale Veröffentlichungsnummer: WO 2019/115352

(56) Entgegenhaltungen:
- EP-A1- 0 915 794
- WO-A2-2008/006679
- DE-A1-102014 221 143
- JP-A- H09 118 225

## Beschreibung

Die Erfindung betrifft eine Fahrzeugkühlanlage für ein Schienenfahrzeug gemäß dem Oberbegriff des Anspruchs 1. Die Erfindung betrifft auch ein Verfahren zum Steuern einer Fahrzeugkühlanlage.

Hauptkomponenten eines Schienenfahrzeugs wie beispielsweise Stromrichter oder Transformatoren eines Triebzugs werden üblicherweise über eine Fahrzeugkühlanlage - wie beispielsweise aus EP 0 915 794 B1 und DE 10 2014 221 143 B4 bereits bekannt - gekühlt. Die Fahrzeugkühlanlage weist dabei einen Kühler - üblicherweise einen Flüssigkeits-Luft-Wärmetauscher - und wenigstens ein Gebläse auf, das die Kühlluft zu dem Kühler fördert. Die Kühlluft kühlt die Kühlflüssigkeit in dem Kühler, die anschließend zu der Hauptkomponente strömt und diese kühlt. Um Bauraum einzusparen und zusätzliche Kühlkomponenten zu vermeiden, können durch die Kühlluft auch Nebenkomponenten des Schienenfahrzeugs wie beispielsweise Drosselspulen, Hilfstransformatoren, Fahrmotoren oder auch Schaltschränke gekühlt werden. Dazu wird die Kühlluft nach dem Gebläse aufgeteilt und ein Auslassstrom der Kühlluft in die Umgebung und ein Nebenstrom der Kühlluft den Nebenkomponenten zugeleitet. Die Menge der Kühlluft und folglich die Kühlleistung der Fahrzeugkühlanlage werden durch die Drehzahl des jeweiligen Gebläses gesteuert. Auch die Aufteilung der Kühlluft in den Auslassstrom und in den Nebenstrom hängt von der Drehzahl des jeweiligen Gebläses und von der geometrischen Ausgestaltung der Fahrzeugkühlanlage ab.

Ein ausreichendes Kühlen der Kühlflüssigkeit in dem Kühler und folglich der Hauptkomponenten kann bereits bei einer reduzierten Kühlleistung der Fahrzeugkühlanlage und entsprechend bei einer niedrigen Drehzahl des Gebläses erreicht werden. Erst bei einer hohen Umgebungstemperatur muss die Drehzahl des Gebläses und entsprechend die Kühlleistung der Fahrzeugkühlanlage erhöht werden. Bei einer reduzierten Kühlleistung der Fahrzeugkühlanlage und entsprechend bei einer kleinen Drehzahl des Gebläses ist jedoch der Nebenstrom der Kühlluft zu gering, so dass die Nebenkomponenten nicht ausreichend gekühlt werden. Dies kann beispielsweise dadurch vermieden werden, dass das Gebläse bei einer höheren Drehzahl als zum Kühlen der Hauptkomponenten notwendig betrieben wird. Alternativ kann der Strömungsquerschnitt des Hautstroms relativ zu dem Strömungsquerschnitt des Nebenstroms reduziert und entsprechend der dem Auslassstrom entgegenwirkende Strömungswiderstand erhöht werden. Nachteiligerweise führt dies bei einer maximalen Kühlleistung der Fahrzeugkühlanlage dazu, dass dem an die Umgebung geleiteten Auslassstrom ein zu hoher Strömungswiderstand entgegenwirkt und ein leistungsstärkeres Gebläse für den Volllastbetrieb gewählt werden muss. Bei beiden Lösungen entstehen unerwünschte Energieverluste. Nachteiligerweise wirkt dem ausströmenden Auslassstrom und insbesondere dem ausströmenden Nebenstrom bei einer hohen Geschwindigkeit des Schienenfahrzeugs ein durch die Gegenluftströmung verursachter Gegendruck entgegen, was die Kühlleistung der Fahrzeugkühlanlage reduziert und zu weiteren unerwünschten Energieverlusten führt.

Die Aufgabe der Erfindung ist es daher, eine Fahrzeugkühlanlage der gattungsgemäßen Art sowie ein Verfahren zum Steuern einer Fahrzeugkühlanlage derart zu verbessern, dass die beschriebenen Nachteile überwunden werden.

Diese Aufgabe wird erfindungsgemäß durch den Gegenstand der unabhängigen Ansprüche gelöst. Vorteilhafte Ausführungsformen sind Gegenstand der abhängigen Ansprüche.

Die vorliegende Erfindung beruht auf dem allgemeinen Gedanken, Strömungswiderstände in einer Fahrzeugkühlanlage für ein Schienenfahrzeug abhängig von einem Lastzustand der Fahrzeugkühlanlage zu steuern und dadurch Energieverluste in der Fahrzeugkühlanlage zu reduzieren. Die Fahrzeugkühlanlage umfasst dabei einen von Kühlluft durchströmbaren Kühler zum Kühlen wenigstens einer Hauptkomponente, an den stromab wenigstens ein Gebläseraum mit jeweils einem Gebläse anschließt. Der wenigstens eine Gebläseraum weist jeweils einen dem jeweiligen Gebläse stromab angeordneten Hauptauslass auf, durch den eine Auslassluft aus der Fahrzeugkühlanlage ausströmen kann. Ferner weist der wenigstens eine Gebläseraum auch jeweils einen dem jeweiligen Gebläse stromab angeordneten Nebenauslass auf, durch den eine Nebenkomponentenkühlluft zum Kühlen wenigstens einer Nebenkomponente des Schienenfahrzeugs ausströmen kann. Die Fahrzeugkühlanlage weist zudem einen Abluftkanal mit einem Abluftauslass auf, durch den die Nebenkomponentenkühlluft von dem Nebenauslass des wenigstens eines Gebläseraumes der wenigstens einen Nebenkomponente zugeführt werden kann. Eine Steuereinrichtung der Fahrzeugkühlanlage steuert dabei das Kühlen der wenigstens einen Nebenkomponente mit der Nebenkomponentenkühlluft. Erfindungsgemäß ist durch die Steuereinrichtung ein Strömungsquerschnitt des Hauptauslasses des wenigstens eines Gebläseraumes veränderbar. In einem Volllastzustand der Fahrzeugkühlanlage ist dabei der Strömungsquerschnitt des Hauptauslasses maximiert und in einem der Teillastzustände der Fahrzeugkühlanlage ist der Strömungsquerschnitt des Hauptauslasses reduziert.

Die Fahrzeugkühlanlage ist folglich in dem Volllastzustand oder in einem der mehreren Teillastzuständen betreibbar. Der Volllastzustand ist dabei durch eine maximale Drehzahl und die mehreren Teillastzustände sind durch eine im Vergleich zu dem Vollastzustand niedrigere Drehzahl des jeweiligen Gebläses definiert. Die mehreren Teillastzustände unterscheiden sich durch die Drehzahl des jeweiligen Gebläses, wobei die Drehzahl stetig oder auch stufenweise veränderbar sein kann. Entsprechend kann auch die Anzahl der Teillastzustände der Fahrzeugkühlanlage unendlich oder begrenzt sein. Ein energetisch günstigster Teillastzustand stellt sich in der Fahrzeugkühlanlage bei einer minimalen Drehzahl ein, die aktuell zum Kühlen der wenigstens einen Hauptkomponente ausreicht.

Der Strömungsquerschnitt des Hauptauslasses ist in dem Vollastzustand der Fahrzeugkühlanlage - beispielsweise bei einer hohen Umgebungstemperatur - erfindungsgemäß maximiert. Die Auslassluft strömt folglich mit einem minimalen Strömungswiderstand aus dem Haupauslass des wenigstens einen Gebläseraumes aus der Fahrzeugkühlanlage. Die Nebenkomponentenkühlluft strömt dabei über den Abluftkanal zu der wenigstens einen Nebenkomponente. Aufgrund einer insgesamt hohen Menge der geförderten Kühlluft ist auch die Menge der Nebenkomponentenkühlluft zum Kühlen der wenigstens einen Nebenkomponente in dem Volllastzustand der Fahrzeugkühlanlage ausreichend hoch. Insgesamt sind sowohl die wenigstens eine Hauptkomponente als auch die wenigstens eine Nebenkomponente in dem Volllastzustand der Fahrzeugkühlanlage effektiv gekühlt. Dabei ist der Strömungsquerschnitt des Hauptauslasses maximiert, so dass die Maximalleistung des Gebläses im Vergleich zu herkömmlichen Lösungen reduziert werden kann. Dadurch können Energieverluste in der Fahrzeugkühlanlage in dem Volllastzustand vorteilhaft reduziert werden.

Der Strömungsquerschnitt des Hauptauslasses ist in den Teillastzuständen der Fahrzeugkühlanlage im Vergleich zu dem Volllastzustand reduziert. Entsprechend ist der Strömungswiderstand der Auslassluft an dem Hauptauslass erhöht. Auf diese Weise kann ein Aufteilen der Kühlluft in die Auslassluft und in die Nebenkomponentenkühlluft gesteuert werden. Zweckgemäß nimmt der Strömungsquerschnitt des Hauptauslasses mit der fallenden Drehzahl des Gebläses ab und ist in jedem der Teillastzustände derart angepasst, dass unabhängig von dem Teillastzustand der Fahrzeugkühlanlage eine zum Kühlen ausreichende Menge der Nebenkomponentenkühlluft zu der wenigstens einen Nebenkomponente strömt. Die Fahrzeugkühlanlage ist folglich überwiegend in dem energetisch günstigsten Teillastzustand betreibbar, der durch die minimale zum Kühlen der wenigstens einen Hauptkomponente ausreichende Drehzahl des jeweiligen Gebläses definiert ist. Energieverluste sind dadurch im Vergleich zu herkömmlichen Lösungen deutlich reduziert.

Vorteilhafterweise ist bei einer Weiterbildung der erfindungsgemäßen Fahrzeugkühlanlage vorgesehen, dass die Steuereinrichtung wenigstens ein druckgesteuertes und passiv verstellbares Passivstellglied zum Steuern des Strömungsquerschnitts aufweist. Vorteilhafterweise kann das verstellbare Passivstellglied abhängig von dem Staudruck an dem Hauptauslass in dem wenigstens einen Gebläseraum oder alternativ von der Druckdifferenz in zwei benachbarten Gebläseräumen verstellbar sein. So kann das verstellbare Passivstellglied einen Verstellhebel und eine mit dem Verstellhebel zusammenwirkende Rückstellfeder aufweisen, die entgegen dem Staudruck oder der Druckdifferenz wirkt. Zweckgemäß wirkt der Verstellhebel mit dem Hauptauslass derart zusammen, dass der Strömungsquerschnitt veränderbar ist. In einer Ausgangsposition sind kein Staudruck und keine Druckdifferenz in dem wenigstens einen Gebläseraum aufgebaut. Die Rückstellfeder ist entspannt und der Strömungsquerschnitt des Hauptauslasses minimiert. Werden durch die steigende Drehzahl des jeweiligen Gebläses ein Staudruck oder eine Druckdifferenz in dem Gebläseraum aufgebaut, so wirken diese gegen die Rückstellfeder. Der Verstellhebel des verstellbaren Passivstellglieds wird aus der Ausgangsposition verstellt und der Strömungsquerschnitt des Hauptauslasses wird erhöht. Sobald der Staudruck zurückgeht oder die Druckdifferenz ausgeglichen ist, bringt die Rückstellfeder den Verstellhebel in die Ausgangsposition und der Strömungsquerschnitt wird reduziert.

Bei einer alternativen Ausgestaltung der erfindungsgemäßen Fahrzeugkühlanlage ist vorteilhafterweise vorgesehen, dass die Steuereinrichtung wenigstens ein verstellbares Aktivstellglied zum Steuern des Strömungsquerschnitts aufweist. Das Aktivstellglied kann abhängig von der Drehzahl des wenigstens einen Gebläses aktiv verstellbar sein. So kann das verstellbare Aktivstellglied beispielsweise ein Linearantrieb sein, der anhängig von der Drehzahl des jeweiligen Gebläses und somit von dem aktuellen Teillastzustand der Fahrzeugkühlanlage den Strömungsquerschnitt des Hauptauslasses verändert.

Vorteilhafterweise kann vorgesehen sein, dass an dem Hauptauslass des wenigstens eines Gebläseraumes eine steuerbare Klappenanordnung mit wenigstens einer Klappe festgelegt ist. Die verstellbare Klappe der Klappenanordnung kann einen Anstellwinkel zu Strömungsrichtung der Auslassluft in dem wenigstens einem Gebläseraum aufweisen und dadurch der Strömungsquerschnitt des Hauptauslasses veränderbar sein. Der Anstellwinkel kann beispielsweise zwischen 0° und 120° variierbar sein, wobei bei einem minimalen Anstellwinkel gleich 0° die wenigstens eine Klappe der Klappenanordnung in Strömungsrichtung der Auslassluft liegt und dadurch der Strömungsquerschnitt maximiert ist. Bei einem maximalen Anstellwinkel liegt die wenigstens eine Klappe der Klappenanordnung quer zu Strömungsrichtung der Auslassluft und der Strömungsquerschnitt des Hautauslasses ist minimiert. Die mehreren Klappen der Klappenanordnung können an dem Haupauslass angeordnet sein und bei dem maximalen Anstellwinkel einander bereichsweise überdecken, so dass der Hauptauslass vollständig geschlossen ist. Alternativ können die Klappen der Klappenanordnung derart ausgestaltet oder an dem Hauptauslass angeordnet sein, dass auch bei dem maximalen Anstellwinkel der Hauptauslass durch einen minimalen Strömungsquerschnitt durchströmbar bleibt. Die Klappen der Klappenanordnung können ferner auch zum Leiten der Auslassluft in eine vorgebbare Richtung verwendet werden und beispielsweise jeweils in Form einer Leitschaufel ausgeformt sein. Die Klappenanordnung kann sowohl mit dem verstellbaren Passivstellglied als auch mit dem verstellbaren Aktivstellglied zusammenwirken und dadurch gesteuert werden.

Alternativ kann vorteilhafterweise vorgesehen sein, dass an dem Hauptauslass des wenigstens eines Gebläseraumes eine steuerbare Blendenanordnung festgelegt ist. Die Blendenanordnung weist dabei zwei zueinander verschiebbare Blendengittern mit mehreren Durchströmungsöffnungen auf, die nicht oder teilweise oder vollständig überlappen. In dem Volllastzustand der Fahrzeugkühlanlage überlappen dabei die Durchströmungsöffnungen der beiden Blendengitter vollständig und der Strömungsquerschnitt des Hautauslasses ist maximiert. In den Teillastzuständen überlappen die Durchströmungsöffnungen nicht oder nur teilweise, so dass der Strömungsquerschnitt auch entsprechend reduziert ist. Die Durchströmungsöffnungen können dabei beliebig - beispielsweise schlitzartig, rund oder quadratisch - ausgeformt sein. Die Blendenanordnung kann sowohl mit dem verstellbaren Passivstellglied als auch mit dem verstellbaren Aktivstellglied zusammenwirken und dadurch gesteuert werden.

Um ein Gegendruck beim Ausströmen der Auslassluft und der Nebenkomponentenkühlluft aus der Fahrzeugkühlanlage zu reduzieren, kann vorteilhafterweise ein Windschattenelement vorgesehen sein. Das Windschattenelement kann dabei in Fahrtrichtung vor dem wenigstens einen Hauptauslass und/oder vor dem Abluftauslass festgelegt sein. Bei einer hohen Geschwindigkeit des Schienenfahrzeugs kann durch das Windschattenelement ein Windschatten an dem wenigstens einen Hautauslass und/oder an dem Abluftauslass gebildet und dadurch der Gegendruck beim Ausströmen der Auslassluft und/oder der Nebenkomponentenkühlluft reduziert werden. Die Fahrtrichtung der Fahrzeugkühlanlage entspricht dabei der Fahrtrichtung des Schienenfahrzeugs, in dem die Fahrzeugkühlanlage eingebaut ist. Das Windschattenelement kann beispielsweise durch ein Leitblech oder alternativ durch einen Rücksprung einer Schienenfahrzeugkarosserie an dem wenigstens einen Hauptauslass und/oder an dem Abluftauslass gebildet sein. Ferner kann das Windschattenelement auch ein Teilluftstrom sein, der der Auslassluft und/oder der Nebenkomponentenkühlluft abgezweigt und jeweils über einen Beschleunigungskanal aus der Fahrzeugkühlanlage geführt ist. Der jeweilige Beschleunigungskanal ist dabei derart ausgebildet, dass der jeweilige Teilluftstrom in dem jeweiligen Beschleunigungskanal mit einem minimalen Energieverlust geführt wird. Beim Ausströmen aus der Fahrzeugkühlanlage weist dann der jeweilige Teilluftstrom im Vergleich zu der aus dem wenigstens einen Hauptauslass ausströmenden Auslassluft oder zu der aus dem Abluftkanal ausströmenden Nebenkomponentenkühlluft eine höhere Geschwindigkeit und/oder einen höheren Druck auf und kann einen Windschatten an dem wenigstens einen Hauptauslass und/oder an dem Abluftauslass bilden.

Insgesamt sind Energieverluste in der erfindungsgemäßen Fahrzeugkühlanlage sowohl in dem Volllastzustand als auch in den einzelnen Teillastzuständen deutlich reduziert. Die Fahrzeugkühlanlage ist überwiegend in dem energetisch günstigsten Teillastzustand betreibbar, wobei sowohl die Hauptkomponente als auch die Nebenkomponente zu jedem Zeitpunkt ausreichend gekühlt sind. Im Vergleich zu den herkömmlichen Lösungen kann die Maximalleistung des wenigstens einen Gebläses und somit der Fahrzeugkühlanlage und dadurch der Energieverbrauch der Fahrzeugkühlanlage erheblich reduziert werden.

Die Erfindung betrifft auch ein Verfahren zum Steuern einer Fahrzeugkühlanlage - insbesondere der oben beschriebenen Fahrzeugkühlanlage - in einem Schienenfahrzeug. In dem Verfahren strömt eine Kühlluft durch einen Kühler und durch wenigstens einen anschließenden Gebläseraum mit jeweils einem Gebläse. Nach dem Gebläse strömen eine Auslassluft aus der Fahrzeugkühlanlage durch einen Hauptauslass des wenigstens einen Gebläseraumes und eine Nebenkomponentenkühlluft zum Kühlen wenigstens einer Nebenkomponente des Schienenfahrzeugs durch einen Nebenauslass des wenigstens einen Gebläseraumes aus. Ein Abluftkanal der Fahrzeugkühlanlage mit einem Abluftauslass führt dabei die Nebenkomponentenkühlluft von dem Nebenauslass des wenigstens eines Gebläseraumes zu der wenigstens einen Nebenkomponente, wobei eine Steuereinrichtung der Fahrzeugkühlanlage das Kühlen der Nebenkomponente mit der Nebenkomponentenkühlluft steuert. Erfindungsgemäß verändert die Steuereinrichtung einen Strömungsquerschnitt des Hauptauslasses des wenigstens eines Gebläseraumes, wobei in einem Volllastzustand der Fahrzeugkühlanlage der Strömungsquerschnitt des Hauptauslasses maximiert und in einem der Teillastzustände der Fahrzeugkühlanlage der Strömungsquerschnitt des Hauptauslasses reduziert wird.

Bei einer hohen Umgebungstemperatur wird die Fahrzeugkühlanlage in dem Vollastzustand betrieben, bei dem die Steuereinrichtung den Strömungsquerschnitt des Hauptauslasses erfindungsgemäß maximiert. Die Auslassluft strömt dann durch den Haupauslass des wenigstens einen Gebläseraumes mit einem minimierten Strömungswiderstand und im Vergleich zu den herkömmlichen Lösungen kann die Maximalleistung der Fahrzeugkühlanlage und des Gebläses reduziert werden. Der Abluftkanal führt die Nebenkomponentenkühlluft zu der wenigstens einen Nebenkomponente zu und anschließend über den Abluftauslass aus der Fahrzeugkühlanlage aus. Da in dem Vollastzustand insgesamt eine hohe Menge der Kühlluft gefördert wird, ist auch die Nebenkomponente der Fahrzeugkühlanlage ausreichend gekühlt. Insgesamt werden sowohl die wenigstens eine Hauptkomponente als auch die wenigstens eine Nebenkomponente in dem Volllastzustand der Fahrzeugkühlanlage effektiv gekühlt und Energieverluste in der Fahrzeugkühlanlage werden in dem Volllastzustand aufgrund des maximalen Strömungsquerschnitts des Hauptauslasses vorteilhaft reduziert.

In den Teillastzuständen reduziert die Steuereinrichtung den Strömungsquerschnitt des Hauptauslasses und erhöht dadurch den Strömungswiderstand der Auslassluft an dem Hauptauslass. Abhängig von dem Strömungswiderstand an dem Hauptauslass wird die Kühlluft in die Auslassluft und in die Nebenkomponentenkühlluft aufgeteilt. Der Strömungsquerschnitt wird dabei derart gesteuert, dass unabhängig von dem Teillastzustand der Fahrzeugkühlanlage eine zum Kühlen ausreichende Menge der Nebenkomponentenkühlluft zu der wenigstens einen Nebenkomponente geleitet wird. Die Fahrzeugkühlanlage kann folglich überwiegend in dem energetisch günstigsten Teillastzustand betrieben werden und Energieverluste sind im Vergleich zu herkömmlichen Lösungen deutlich reduziert.

Vorteilhafterweise kann die Steuereinrichtung den Strömungsquerschnitt des Hauptauslasses des wenigstens eines Gebläseraumes stetig oder stufenweise verändern. Auf diese Weise kann der Strömungsquerschnitt an den jeweiligen Teillastzustand der Fahrzeugkühlanlage angepasst werden und dadurch überwiegend der energetisch günstigste Teillastzustand erreicht werden. Die Steuereinrichtung kann dabei den Strömungsquerschnitt abhängig von dem Staudruck an dem Hauptauslass in dem wenigstens einen Gebläseraum druckgesteuert und passiv durch wenigstens ein verstellbares Passivstellglied verändert. Durch das Passivstellglied kann der Strömungsquerschnitt energiesparend gesteuert werden und der Energieverbrauch der Fahrzeugkühlanlage reduziert werden. Alternativ kann die Steuereinrichtung den Strömungsquerschnitt abhängig von der Drehzahl des Gebläses aktiv durch wenigstens ein verstellbares Aktivstellglied verändern. Dazu kann das verstellbare Aktivstellglied mit einem Drehzahlsteuerungssignal des entsprechenden Gebläses gesteuert werden.

Vorteilhafterweise kann vorgesehen sein, dass die Steuereinrichtung den Strömungsquerschnitt durch eine steuerbare Klappenanordnung mit mehreren verstellbaren Klappen steuert. Die mehreren verstellbaren Klappen der Klappenanordnung können zudem die Auslassluft aus dem wenigstens einen Gebläseraum in eine vorgebbare Richtung leiten. Die verstellbaren Klappen der Klappenanordnung können unter einem Anstellwinkel - beispielsweise zwischen 0° und 120° - zu Strömungsrichtung der Auslassluft angeordnet und dadurch der Strömungsquerschnitt des Hauptauslasses verändert werden. Die Klappenanordnung kann sowohl mit dem verstellbaren Passivstellglied als auch mit dem verstellbaren Aktivstellglied zusammenwirken und dadurch gesteuert werden.

Alternativ kann vorgesehen sein, dass die Steuereinrichtung den Strömungsquerschnitt durch eine steuerbare Blendenanordnung mit zwei zueinander verstellbaren Blendengittern steuert. Die beiden Blendengitter können zueinander verschoben werden, so dass mehrere Durchströmungsöffnungen der beiden Blendengitter nicht oder teilweise oder vollständig überlappen. Abhängig davon wird auch der Strömungsquerschnitt des Hauptauslasses verändert und dadurch gesteuert. Die Blendenanordnung kann sowohl mit dem verstellbaren Passivstellglied als auch mit dem verstellbaren Aktivstellglied zusammenwirken und dadurch gesteuert werden.

Vorteilhafterweise kann vorgesehen sein, dass ein Teilluftstrom von der Auslassluft oder von der Nebenkomponentenkühlluft abgezweigt wird. Dabei wird der jeweilige Teilluftstrom jeweils über einen Beschleunigungskanal in Fahrtrichtung vor dem wenigstens einen Hauptauslass oder vor dem Abluftauslass aus der Fahrzeugkühlanlage geführt und dadurch ein Windschattenelement gebildet. Der jeweilige Teilluftstrom wird in dem jeweiligen Beschleunigungskanal mit einem minimalen Energieverlust geführt, so dass der jeweilige Teilluftstrom mit einer höheren Geschwindigkeit und/oder einem höheren Druck als die Auslassluft oder die Nebenkomponentenkühlluft aus der Fahrzeugkühlanlage ausströmt. Auf diese Weise kann ein Windschatten an dem wenigstens einen Hauptauslass oder an dem Abluftauslass gebildet und der Gegendruck einer Gegenluftströmung an dem wenigstens einen Hauptauslass oder an dem Abluftauslass vorteilhaft reduziert werden.

In dem erfindungsgemäßen Verfahren können Energieverluste in dem Volllastzustand und in den Teillastzuständen vorteilhaft reduziert werden. Die Fahrzeugkühlanlage kann überwiegend in dem energetisch günstigsten Teillastzustand betrieben und die wenigstens eine Hauptkomponente sowie die wenigstens eine Nebenkomponente können dabei ausreichend gekühlt werden.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1 und 2: Ansichten einer erfindungsgemäßen Fahrzeugkühlanlage in einem Vollastzustand;
- Fig. 3 und 4: Ansichten einer erfindungsgemäßen Fahrzeugkühlanlage in einem Teillastzustand;
- Fig. 5 und 6: Seitenansichten einer erfindungsgemäßen Fahrzeugkühlanlage mit einer geöffneten und einer geschlossenen Klappenanordnung;
- Fig. 7 und 8: Seitenansichten einer erfindungsgemäßen Fahrzeugkühlanlage mit einer geöffneten und einer geschlossenen Blendenanordnung;
- Fig. 9 und 10: Seitenansichten einer erfindungsgemäßen Fahrzeugkühlanlage mit einem Passivstellglied,
- Fig. 11 und 12: Ansichten einer erfindungsgemäßen Fahrzeugkühlanlage mit einem Windschattenelement, das an einer Schienenfahrzeugkarosserie ausgebildet ist;
- Fig. 13 und 14: Ansichten einer erfindungsgemäßen Fahrzeugkühlanlage in einer Fahrtrichtung und mit einem Windschattenelement, das durch Teilströme ausgebildet ist;
- Fig. 15 und 16: Ansichten der in Fig. 13 und 14 gezeigten Fahrzeugkühlanlage in einer entgegengesetzten Fahrtrichtung;
- Fig. 17 und 18: Ansichten einer erfindungsgemäßen Fahrzeugkühlanlage mit einem Windschattenelement, das durch ein Leitblech ausgebildet ist.

Fig. 1 zeigt eine schematische Seitenansicht und Fig. 2 zeigt eine schematische Ansicht von oben einer erfindungsgemäßen Fahrzeugkühlanlage 1 in einem Vollastzustand. Die Fahrzeugkühlanlage 1 umfasst dabei einen von Kühlluft 2 durchströmbaren Kühler 3 zum Kühlen wenigstens einer Hauptkomponente des Schienenfahrzeugs, an den stromab Gebläseräume 4a und 4b mit jeweils einem Gebläse 5a und 5b anschließen. Das jeweilige Gebläseraum 4a und 4b weist einen dem jeweiligen Gebläse 5a und 5b stromab angeordneten Hauptauslass 6a und 6b auf, durch den eine Auslassluft 7 aus der Fahrzeugkühlanlage 1 ausströmt. In diesem Ausführungsbeispiel weisen die Hauptauslässe 6a und 6b in dem Volllastzustand gleiche Abmessungen auf, die sich jedoch auch unterscheiden können.

Der jeweilige Gebläseraum 4a und 4b weist ferner einen dem jeweiligen Gebläse 5a und 5b stromab angeschlossenen Nebenauslass 9a und 9b auf, durch den eine Nebenkomponentenkühlluft 10 zum Kühlen einer Nebenkomponente 11 des Schienenfahrzeugs ausströmen kann. Die Fahrzeugkühlanlage 1 weist zudem einen Abluftkanal 12 mit einem Abluftauslass 13 auf, durch den die Nebenkomponentenkühlluft 10 von den Nebenauslässen 9a und 9b der Gebläseräume 4a und 4b der Nebenkomponente 11 zugeführt werden kann. In diesem Ausführungsbeispiel wird die Nebenkomponentenkühlluft 10 der Nebenkomponente 11 nur durch den Nebenauslass 9a des Gebläseraumes 4a zugeführt, wozu der Nebenauslass 9b des Gebläseraumes 4b durch eine steuerbare Steuerklappe 14 verschlossen ist.

Eine Steuereinrichtung 15 der Fahrzeugkühlanlage 1 steuert das Kühlen der Nebenkomponente 11 mit der Nebenkomponentenkühlluft 10. Dazu verändert die Steuereinrichtung 15 ein Strömungsquerschnitt Sₐ des Hauptauslasses 6a des Gebläseraumes 4a und ändert dadurch einen Strömungswiderstand der Auslassluft 7an dem Hauptauslass 6a. Wird die Nebenkomponentenkühlluft 10 der Nebenkomponente 11 auch oder ausschließlich durch den Nebenauslass 9b des Gebläseraumes 4b der Nebenkomponente 11 zugeführt, kann die Steuereinrichtung 15 auch oder ausschließlich ein Strömungsquerschnitt S_{b} des Hauptauslasses 6b des Gebläseraumes 4b verändern. Ferner kann auch die Steuerklappe 14 durch die Steuereinrichtung 15 gesteuert sein.

In Fig. 1 und Fig. 2 ist die Fahrzeugkühlanlage 1 in dem Volllastzustand und der Strömungsquerschnitt Sₐ und S_{b} der Hauptauslässe 6a und 6b sind maximiert. Der Volllastzustand ist dabei durch eine maximale Drehzahl der Gebläse 5a und 5b definiert und die Auslassluft 7 strömt mit einem minimalen Strömungswiderstand durch die Hauptauslässe 6a und 6b aus der Fahrzeugkühlanlage 1 aus. Die Nebenkomponentenkühlluft 10 strömt dabei von dem Nebenauslass 9a über den Abluftkanal 12 zu der Nebenkomponente 11 und wird durch den Abluftauslass 13 aus der Fahrzeugkühlanlage 1 ausgeleitet. Aufgrund einer insgesamt hohen Menge der geförderten Kühlluft 2 reicht auch die Menge der Nebenkomponentenkühlluft 10 zum Kühlen der Nebenkomponente 11 in dem Volllastzustand der Fahrzeugkühlanlage 1 aus. Die Strömungsquerschnitte Sₐ und S_{b} der beiden Hauptauslässe 6a und 6b sind dabei maximiert, so dass Energieverluste in der Fahrzeugkühlanlage 1 reduziert sind.

Fig. 3 zeigt eine schematische Seitenansicht und Fig. 4 zeigt eine schematische Ansicht von oben der erfindungsgemäßen Fahrzeugkühlanlage 1 in einem der möglichen Teillastzustände. Im Vergleich zu dem Vollastzustand ist die Drehzahl der Gebläse 5a und 5b in den Teillastzuständen reduziert, wobei die mehreren Teillastzustände der Fahrzeugkühlanlage 1 sich voneinander durch die Drehzahl der Gebläse 5a und 5b unterscheiden. Der Strömungsquerschnitt Sₐ des Hauptauslasses 6a ist hier im Vergleich zu dem Volllastzustand reduziert. Entsprechend ist der Strömungswiderstand der Auslassluft 7 an dem Hauptauslass 6a erhöht und die Auslassluft 7 strömt als Nebenkomponentenkühlluft 10 aus dem Nebenauslass 9a aus. Der Strömungsquerschnitt Sₐ des Hauptauslasses 6a ist an jede Drehzahl der Gebläse 5a und 5b anpassbar, so dass in jedem Teillastzustand unabhängig von der Drehzahl der Gebläse 5a und 5b eine zum Kühlen ausreichende Menge der Nebenkomponentenkühlluft 10 zu der Nebenkomponente 11 strömt. Die Fahrzeugkühlanlage 1 ist folglich bei einer minimalen Drehzahl der Gebläse 5a und 5b betreibbar, die zum ausreichenden Kühlen der Hauptkomponente notwendig ist. Energieverluste in der Fahrzeugkühlanlage 1 können dadurch deutlich reduziert werden.

Fig. 5 und 6 zeigen schematische Seitenansichten der erfindungsgemäßen Fahrzeugkühlanlage 1 mit einer geöffneten und einer geschlossenen Klappenanordnung 16, die an dem Hauptauslass 6a angeordnet und durch die Steuereinrichtung 15 steuerbar ist. Die Klappenanordnung 16 weist dabei mehrere verstellbare Klappen 17 auf, die einen Anstellwinkel a zu Strömungsrichtung 18 der Auslassluft 7 in dem Gebläseraum 4a aufweisen und den Strömungsquerschnitt Sₐ des Hauptauslasses 6a verändern. Bei einem Anstellwinkel a gleich 0° - wie in Fig. 5 gezeigt ist - liegen die Klappen 17 der Klappenanordnung 16 in Strömungsrichtung 18 der Auslassluft 7 und dadurch ist der Strömungsquerschnitt Sₐ des Hauptauslasses 6a maximiert. Bei dem Anstellwinkel a gleich etwa 120° - wie in Fig. 6 gezeigt ist - liegen die Klappen 17 der Klappenanordnung 16 quer zu Strömungsrichtung 18 der Auslassluft 7 und der Strömungsquerschnitt Sₐ des Hautauslasses 6a ist minimiert. Die Klappen 17 der Klappenanordnung 16 sind ferner auch zum Leiten der Auslassluft 7 in eine vorgebbare Richtung geeignet. In diesem Ausführungsbeispiel wirkt die Klappenanordnung 16 mit einem verstellbaren steuerbaren Aktivstellglied 19 zusammen.

Fig. 7 und Fig. 8 zeigen schematische Seitenansichten der erfindungsgemäßen Fahrzeugkühlanlage 1 mit einer geöffneten und einer geschlossenen Blendenanordnung 20, die zwei zueinander verschiebbare Blendengittern 21 mit mehreren Durchströmungsöffnungen 22 aufweist. In Fig. 7 überlappen die Durchströmungsöffnungen 22 vollständig und der Strömungsquerschnitt Sₐ des Hauptauslasses 6a ist maximiert. In Fig. 8 überlappen dagegen die Durchströmungsöffnungen 22 nicht und der Strömungsquerschnitt Sₐ des Hauptauslasses 6a ist minimiert. In diesem Ausführungsbeispiel ist der minimale Strömungsquerschnitt Sₐ des Hauptauslasses 6a gleich Null. Die Blendenanordnung 20 wirkt in diesem Ausführungsbeispiel mit dem verstellbaren steuerbaren Aktivstellglied 19 zusammen.

Fig. 9 und Fig. 10 zeigen schematische Seitenansichten der erfindungsgemäßen Fahrzeugkühlanlage 1 mit einem steuerbaren Passivstellglied 23 mit einem Verstellhebel 24 und mit einer mit dem Verstellhebel 24 zusammenwirkenden Rückstellfeder 25. In Fig. 9 befindet sich der Verstellhebel 24 in einer Ausgangssituation und die Rückstellfeder 25 ist entspannt. Die Durchströmungsöffnungen 22 der Blendengitter 21 überlappen nicht und der Strömungsquerschnitt Sₐ ist minimiert. Wird die Drehzahl des Gebläses 5a erhöht, herrscht ein Staudruck in dem Gebläseraum 4a an dem Hauptauslass 6a. Der Verstellhebel 24 verstellt sich entgegen der Wirkung der Rückstellfeder 25 und die Blendengitter 21 verschieben sich relativ zueinander. Die Durchströmungsöffnungen 22 der Blendengitter 21 überlappen sich vollständig und der Strömungsquerschnitt Sₐ ist maximiert, wie in Fig. 10 gezeigt ist. Sobald die Drehzahl des Gebläses 5a und damit der Staudruck an dem Haupauslass 6a zurückgehen, verschiebt die Rückstellfeder 25 den Verstellhebel 24 zurück in die Ausgangsposition, wie diese in Fig. 9 gezeigt ist. Durch das Passivstellglied 23 kann der Strömungsquerschnitt Sₐ des Hautauslasses 6a besonders sicher und energiesparend gesteuert werden.

Fig. 11 zeigt eine schematische Ansicht von oben und Fig. 12 zeigt eine schematische Seitenansicht der Fahrzeugkühlanlage 1. Die Fahrzeugkühlanlage 1 weist ein in Fahrtrichtung 26a vordem Abluftauslass 13 angeordnetes Windschattenelement 27a auf, das in diesem Ausführungsbeispiel ein Rücksprung 28a einer Schienenfahrzeugkarosserie 29 ist. Wie in Fig. 12 gezeigt, liegt der Abluftauslass 13 in Fahrtrichtung 26a im Windschatten des Rücksprungs 28a, so dass der Gegendruck einer Gegenluftströmung 30 beim Ausströmen der Nebenkomponentenkühlluft 10 aus der Fahrzeugkühlanlage 1 reduziert ist. An dem Hauptauslass 6b ist ein weiteres Windschattenelement 27b angeordnet, das ebenfalls durch einen Rücksprung 28b der Schienenfahrzeugkarosserie 29 gebildet ist. Der Fahrtrichtung 26a entgegengesetzt liegt der Hauptauslass 6b im Windschatten des Rücksprungs 28b und der Gegendruck der Gegenluftströmung 30 ist auch beim Ausströmen der Auslassluft 7 aus der Fahrzeugkühlanlage 1 reduzierbar.

Fig. 13 zeigt eine schematische Ansicht von oben und Fig. 14 zeigt eine schematische Seitenansicht der Fahrzeugkühlanlage 1. In diesem Ausführungsbeispiel ist das Windschattenelement 27a ein Teilluftstrom 31a der Nebenkomponentenkühlluft 10, der der Nebenkomponentenkühlluft 10 abgezweigt und durch einen Beschleunigungskanal 32a aus der Fahrzeugkühlanlage 1 geführt ist. Der Beschleunigungskanal 32a ist derart ausgestaltet, dass der Teilluftstrom 31a beim Ausströmen aus der Fahrzeugkühlanlage 1 eine höhere Geschwindigkeit und/oder einen höheren Druck als die Nebenkomponentenkühlluft 10 aufweist. In Fahrtrichtung 26a liegt der Beschleunigungskanal 32a vor dem Abluftauslass 13 und der Teilluftstrom 31a schattet die Nebenkomponentenkühlluft10 beim Ausströmen aus dem Abluftauslass 13 ab, so dass der Gegendruck der Gegenluftströmung 30 reduziert ist. Die Fahrzeugkühlanlage 1 weist ferner das Windschattenelement 27b auf, das durch einen Teilluftstrom 31b der Auslassluft 7 gebildet ist. Auch hier ist der Teilluftstrom 31b der Auslassluft 7 durch einen Beschleunigungskanal 32b geführt, so dass der Teilluftstrom 31b beim Ausströmen aus der Fahrzeugkühlanlage 1 eine höhere Geschwindigkeit als die Auslassluft 7 aufweist und diese abschatten kann.

Fig. 15 zeigt eine schematische Ansicht von oben und Fig. 16 zeigt eine schematische Seitenansicht der Fahrzeugkühlanlage 1 aus Fig. 13 und Fig. 14 in einer Fahrtrichtung 26b, die der Fahrtrichtung 26a entgegengesetzt ist. Wie bereits erläutert, weist der Teilluftstrom 31b beim Ausströmen aus der Fahrzeugkühlanlage 1 eine höhere Geschwindigkeit als die Auslassluft 7 auf und der Beschleunigungskanal 32b liegt in Fahrtrichtung 26b zweckgemäß vor dem Hauptauslass 6b. In Fahrtrichtung 26b bildet der Teilluftstrom 31b einen Windschatten für die aus dem Hauptauslass 6b ausströmende Auslassluft 7 und der Gegendruck der Gegenluftströmung 30 am Hauptauslass 6b ist reduziert.

Fig. 17 zeigt eine schematische Ansicht von oben und Fig. 18 zeigt eine schematische Seitenansicht der Fahrzeugkühlanlage 1. In diesem Ausführungsbeispiel sind die Windschattenelemente 27a und 27b durch jeweils ein Leitblech 33a und 33b gebildet und schatten den Abluftauslass 13 und den Hauptauslass 6b ab. Wie in Fig. 18 gezeigt, bildet das Leitblech 33a in Fahrtrichtung 26a einen Windschatten für den Abluftauslass 13, so dass der Gegendruck der Gegenluftströmung 30 beim Ausströmen der Nebenkomponentenkühlluft 10 vorteilhaft reduziert ist. Entsprechend bildet das Windschattenelement 27b ein Windschatten für den Hauptauslass 6b, wenn die Fahrtrichtung der in Fig. 18 gezeigten Fahrtrichtung 26a entgegengesetzt ist.

Vorteilhafterweise können in der erfindungsgemäßen Fahrzeugkühlanlage 1 Energieverluste sowohl in dem Volllastzustand als auch in den einzelnen Teillastzuständen erheblich reduziert werden. Im Vergleich zu den herkömmlichen Lösungen kann auch die Maximalleistung der Gebläse 5a und 5b und dadurch der Energieverbrauch der Fahrzeugkühlanlage 1 reduziert werden.

## Patentansprüche

1. Fahrzeugkühlanlage (1) für ein Schienenfahrzeug,
- wobei die Fahrzeugkühlanlage (1) einen von Kühlluft (2) durchströmbaren Kühler (3) zum Kühlen wenigstens einer Hauptkomponente umfasst, an den stromab wenigstens ein Gebläseraum (4a, 4b) mit jeweils einem Gebläse (5a, 5b) anschließt,
- wobei der wenigstens eine Gebläseraum (4a, 4b) jeweils einen dem jeweiligen Gebläse (5a, 5b) stromab angeordneten Hauptauslass (6a, 6b) aufweist, durch den eine Auslassluft (7) aus der Fahrzeugkühlanlage (1) ausströmen kann,
- wobei der wenigstens eine Gebläseraum (4a, 4b) jeweils einen dem jeweiligen Gebläse (5a, 5b) stromab angeordneten Nebenauslass (9a, 9b) aufweist, durch den eine Nebenkomponentenkühlluft (10) zum Kühlen wenigstens einer Nebenkomponente (11) des Schienenfahrzeugs ausströmen kann,
- wobei die Fahrzeugkühlanlage (1) einen Abluftkanal (12) mit einem Abluftauslass (13) aufweist, durch den die Nebenkomponentenkühlluft (10) von dem Nebenauslass (9a, 9b) des wenigstens eines Gebläseraumes (4a, 4b) der wenigstens einen Nebenkomponente (11) zugeführt werden kann, und
- wobei die Fahrzeugkühlanlage (1) eine Steuereinrichtung (15) zum Steuern des Kühlens der Nebenkomponente (11) mit der Nebenkomponentenkühlluft (10) umfasst,
**dadurch gekennzeichnet,**
**dass** durch die Steuereinrichtung (15) ein Strömungsquerschnitt (Sₐ, S_{b}) des Hauptauslasses (6a, 6b) des wenigstens eines Gebläseraumes (4a, 4b) veränderbar ist, wobei in einem Volllastzustand der Fahrzeugkühlanlage (1) der Strömungsquerschnitt (Sₐ, S_{b}) des Hauptauslasses (6a, 6b) maximiert und in einem der Teillastzustände der Fahrzeugkühlanlage (1) der Strömungsquerschnitt (Sₐ, S_{b}) des Hauptauslasses (6a, 6b) reduziert ist.

2. Fahrzeugkühlanlage nach Anspruch 1,
**dadurch gekennzeichnet,**
**dass** die Steuereinrichtung (15) wenigstens ein verstellbares Passivstellglied (23) zum Steuern des Strömungsquerschnitts (Sₐ, S_{b}) aufweist, das druckgesteuert und passiv verstellbar ist.

3. Fahrzeugkühlanlage nach Anspruch 2,
**dadurch gekennzeichnet,**
- **dass** das verstellbare Passivstellglied (23) abhängig von dem Staudruck an dem Hauptauslass (6a, 6b) in dem wenigstens einen Gebläseraum (4a, 4b) verstellbar ist, oder
- **dass** das verstellbare Passivstellglied (23) abhängig von der Druckdifferenz in zwei benachbarten Gebläseräumen (4a, 4b) verstellbar ist.

4. Fahrzeugkühlanlage nach Anspruch 3,
**dadurch gekennzeichnet,**
**dass** das verstellbare Passivstellglied (23) einen Verstellhebel (24) und eine mit dem Verstellhebel (24) zusammenwirkende Rückstellfeder (25) aufweist, wobei die Rückstellfeder (25) entgegen dem Staudruck oder der Druckdifferenz wirkt.

5. Fahrzeugkühlanlage nach Anspruch 1,
**dadurch gekennzeichnet,**
**dass** die Steuereinrichtung (15) wenigstens ein verstellbares Aktivstellglied (19) zum Steuern des Strömungsquerschnitts (Sₐ, S_{b}) aufweist, das abhängig von der Drehzahl des jeweiligen Gebläses (5a, 5b) aktiv verstellbar ist.

6. Fahrzeugkühlanlage nach einem der Ansprüche 1 bis 5,
**dadurch gekennzeichnet,**
- **dass** an dem Hauptauslass (6a, 6b) des wenigstens eines Gebläseraumes (4a, 4b) eine steuerbare Klappenanordnung (16) mit wenigstens einer verstellbaren Klappe (17) festgelegt ist, und
- **dass** die verstellbare Klappe (17) einen Anstellwinkel (a) zu Strömungsrichtung (18) der Auslassluft (7) aufweist und dadurch der Strömungsquerschnitt (Sₐ, S_{b}) des Hauptauslasses (6a, 6b) veränderbar ist.

7. Fahrzeugkühlanlage nach Anspruch 6,
**dadurch gekennzeichnet,**
- **dass** die wenigstens eine Klappe (17) als eine Leitschaufel ausgeformt ist, und/oder
- **dass** die Klappenanordnung (16) mit dem verstellbaren Passivstellglied (23) oder mit dem verstellbaren Aktivstellglied (19) zusammenwirkt und dadurch steuerbar ist.

8. Fahrzeugkühlanlage nach einem der Ansprüche 1 bis 5,
**dadurch gekennzeichnet,**
- **dass** an dem Hauptauslass (6a, 6b) des wenigstens eines Gebläseraumes (4a, 4b) eine steuerbare Blendenanordnung (20) festgelegt ist, die zwei zueinander verschiebbare Blendengittern (21) mit mehreren Durchströmungsöffnungen (22) aufweist, und
- **dass** die mehreren Durchströmungsöffnungen (22) der beiden Blendengitter (21) nicht oder teilweise oder vollständig überlappen und dadurch der Strömungsquerschnitt (Sₐ, S_{b}) des Hauptauslasses (6a, 6b) veränderbar ist,
- wobei vorgesehen sein kann, dass die Blendenanordnung (20) mit dem verstellbaren Passivstellglied (23) oder mit dem verstellbaren Aktivstellglied (19) zusammenwirkt und dadurch steuerbar ist.

9. Fahrzeugkühlanlage nach einem der vorangehenden Ansprüche,
**dadurch gekennzeichnet,**
**dass** ein Windschattenelement (27a, 27b) in Fahrtrichtung (26a, 26b) vor dem wenigstens einen Hauptauslass (6a, 6b) und/oder vor dem Abluftauslass (13) festgelegt ist, durch das ein Gegendruck beim Ausströmen der Auslassluft (7) aus dem wenigstens einen Hautauslass (6a, 6b) und/oder der Nebenkomponentenkühlluft (10) aus dem Abluftauslass (13) reduzierbar ist.

10. Fahrzeugkühlanlage nach Anspruch 9,
**dadurch gekennzeichnet,**
- **dass** das Windschattenelement (27a, 27b) ein Leitblech (33a, 33b) ist, das an dem wenigstens einen Hauptauslass (6a, 6b) und/oder an dem Abluftauslass (13) festgelegt ist, oder
- **dass** das Windschattenelement (27a, 27b) durch einen Rücksprung (28a, 28b) einer Schienenfahrzeugkarosserie (29) gebildet ist, oder
- **dass** das Windschattenelement (27a, 27b) ein Teilluftstrom (31a, 31b) ist, der von der Auslassluft (7) und/oder von der Nebenkomponentenkühlluft (10) abgezweigt und jeweils über einen Beschleunigungskanal (32a, 32b) aus der Fahrzeugkühlanlage (1) geführt ist.

11. Verfahren zum Steuern einer Fahrzeugkühlanlage (1) in einem Schienenfahrzeug,
- wobei eine Kühlluft (2) durch einen Kühler (3) zum Kühlen wenigstens einer Hauptkomponente und durch wenigstens einen anschließenden Gebläseraum (4a, 4b) mit jeweils einem Gebläse (5a, 5b) strömt,
- wobei nach dem jeweiligen Gebläse (5a, 5b) eine Auslassluft (7) aus der Fahrzeugkühlanlage (1) durch einen Hauptauslass (6a, 6b) des wenigstens einen Gebläseraumes (4a, 4b) ausströmt,
- wobei nach dem jeweiligen Gebläse (5a, 5b) eine Nebenkomponentenkühlluft (10) zum Kühlen wenigstens einer Nebenkomponente (11) des Schienenfahrzeugs durch einen Nebenauslass (9a, 9b) des wenigstens einen Gebläseraumes (4a, 4b) ausströmt,
- wobei ein Abluftkanal (12) der Fahrzeugkühlanlage (1) mit einem Abluftauslass (13) die Nebenkomponentenkühlluft (10) von dem Nebenauslass (9a, 9b) des wenigstens eines Gebläseraumes (4a, 4b) zu der wenigstens einen Nebenkomponente (11) führt, und
- wobei eine Steuereinrichtung (15) der Fahrzeugkühlanlage (1) das Kühlen der Nebenkomponente (11) mit der Nebenkomponentenkühlluft (10) steuert,
**dadurch gekennzeichnet,**
**dass** die Steuereinrichtung (15) einen Strömungsquerschnitt (Sₐ, S_{b}) des Hauptauslasses (6a, 6b) des wenigstens eines Gebläseraumes (4a, 4b) verändert, wobei in einem Volllastzustand der Fahrzeugkühlanlage (1) der Strömungsquerschnitt (Sₐ, S_{b}) des Hauptauslasses (6a, 6b) maximiert und in einem der Teillastzustände der Fahrzeugkühlanlage (1) der Strömungsquerschnitt (Sₐ, S_{b}) des Hauptauslasses (6a, 6b) reduziert wird.

12. Verfahren nach Anspruch 11,
**dadurch gekennzeichnet,**
**dass** die Steuereinrichtung (15) den Strömungsquerschnitt (Sₐ, S_{b}) des Hauptauslasses (6a, 6b) des wenigstens eines Gebläseraumes (4a, 4b) stetig oder stufenweise verändert.

13. Verfahren nach Anspruch 11 oder 12,
**dadurch gekennzeichnet,**
- **dass** die Steuereinrichtung (15) den Strömungsquerschnitt (Sₐ, S_{b}) abhängig von dem Staudruck an dem Hauptauslass (6a, 6b) in dem wenigstens einen Gebläseraum (4a, 4b) druckgesteuert und passiv durch wenigstens ein verstellbares Passivstellglied (23) verändert, oder
- **dass** die Steuereinrichtung (15) den Strömungsquerschnitt (Sₐ, S_{b}) abhängig von der Drehzahl des jeweiligen Gebläses (5a, 5b) aktiv durch wenigstens ein verstellbares Aktivstellglied (19) verändert, wobei vorgesehen sein kann, dass das verstellbare Aktivstellglied (19) mit einem Drehzahlsteuerungssignal des entsprechenden Gebläses (5a, 5b) gesteuert wird.

14. Verfahren nach einem der Ansprüche 11 bis 13,
**dadurch gekennzeichnet,**
- **dass** die Steuereinrichtung (15) den Strömungsquerschnitt (Sₐ, S_{b}) durch eine steuerbare Klappenanordnung (16) mit mehreren verstellbaren Klappen (17) steuert, wobei die wenigstens eine verstellbare Klappe (17) der Klappenanordnung (16) die Auslassluft (7) aus dem wenigstens einen Gebläseraum (4a, 4b) in eine vorgebbare Richtung leitet, oder
- **dass** die Steuereinrichtung (15) den Strömungsquerschnitt (Sₐ, S_{b}) durch eine steuerbare Blendenanordnung (20) mit zwei zueinander verstellbaren Blendengittern (21) steuert.

15. Verfahren nach einem der Ansprüche 11 bis 14,
**dadurch gekennzeichnet,**
- **dass** ein Teilluftstrom (31a, 31b) von der Auslassluft (7) und/oder von der Nebenkomponentenkühlluft (10) abgezweigt wird,
- **dass** der Teilluftstrom (31a, 31b) über einen Beschleunigungskanal (32a, 32b) in Fahrtrichtung (26a, 26b) vor dem wenigstens einen Hauptauslass (6a, 6b) und/oder vor dem Abluftauslass (13) aus der Fahrzeugkühlanlage (1) geführt wird, so dass ein Windschattenelement (27a, 27b) der Fahrzeugkühlanlage (1) gebildet wird.

## Claims

1. Vehicle cooling system (1) for a rail vehicle,
- wherein the vehicle cooling system (1) comprises a cooler (3), through which cooling air (2) can flow, for cooling at least one main component, to which cooler is attached downstream at least one fan room (4a, 4b) with in each case one fan (5a, 5b),
- wherein the at least one fan room (4a, 4b) has in each case one main outlet (6a, 6b) arranged downstream from the respective fan (5a, 5b), through which an outlet air (7) is able to flow out of the vehicle cooling system (1),
- wherein the at least one fan room (4a, 4b) has in each case one secondary outlet (9a, 9b) arranged downstream from the respective fan (5a, 5b), through which a secondary component cooling air (10) for cooling at least one secondary component (11) of the rail vehicle can flow out,
- wherein the vehicle cooling system (1) has an exhaust air duct (12) with an exhaust air outlet (13), through which the secondary component cooling air (10) from the secondary outlet (9a, 9b) of the at least one fan room (4a, 4b) can be supplied to the at least one secondary component (11), and
- wherein the vehicle cooling system (1) comprises a control device (15) for controlling the cooling of the secondary component (11) with the secondary component cooling air (10),
**characterised in**
**that** by means of the control device (15) a flow cross-section (Sₐ, S_{b}) of the main outlet (6a, 6b) of the at least one fan room (4a, 4b) can be altered, wherein in a full load state of the vehicle cooling system (1) the flow cross-section (Sₐ, S_{b}) of the main outlet (6a, 6b) is maximised and in one of the partial states of the vehicle cooling system (1) the flow cross-section (Sₐ, S_{b}) of the main outlet (6a, 6b) is reduced.

2. Vehicle cooling system according to claim 1,
**characterised in**
**that** the control device (15) has at least one adjustable passive actuating element (23) for controlling the flow cross-section (Sₐ, S_{b}), which is adjustable in a pressure-controlled and passive manner.

3. Vehicle cooling system according to claim 2,
**characterised in**
- **that** the adjustable passive actuating element (23) is adjustable as a function of the dynamic pressure at the main outlet (6a, 6b) in the at least one fan room (4a, 4b), or
- **that** the adjustable passive actuating element (23) is adjustable as a function of the pressure difference in two adjacent fan rooms (4a, 4b).

4. Vehicle cooling system according to claim 3,
**characterised in**
**that** the adjustable passive actuating element (23) has an adjusting lever (24) and a reset spring (25) which interacts with the adjusting lever (24), wherein the reset spring (25) acts against the dynamic pressure or the pressure difference.

5. Vehicle cooling system according to claim 1,
**characterised in**
**that** the control device (15) has at least one adjustable active actuating element (19) for controlling the flow cross-section (Sₐ, S_{b}), which is actively adjustable as a function of the rotational speed of the respective fan (5a, 5b).

6. Vehicle cooling system according to any of claims 1 to 5,
**characterised in**
- **that** at the main outlet (6a, 6b) of the at least one fan room (4a, 4b) is fixed a controllable flap arrangement (16) having at least one adjustable flap (17), and
- **that** the adjustable flap (17) has a setting angle (α) to flow direction (18) of the outlet air (7) and thereby the flow cross-section (Sₐ, S_{b}) of the main outlet (6a, 6b) is alterable.

7. Vehicle cooling system according to claim 6,
**characterised in**
- **that** the at least one flap (17) is in the form of a guide vane, and/or
- **that** the flap arrangement (16) interacts with the adjustable passive actuating element (23) or with the adjustable active actuating element (19) and can be controlled thereby.

8. Vehicle cooling system according to any of claims 1 to 5,
**characterised in**
- **that** at the main outlet (6a, 6b) of the at least one fan room (4a, 4b) is fixed a controllable aperture arrangement (20) which has two aperture grids (21) which have several through flow openings (22) and which are displaceable with regard to one another, and
- **that** the several through flow openings (22) of the two aperture grids (21) do not overlap or overlap partially or completely and thereby the flow cross-section (Sₐ, S_{b}) of the main outlet (6a, 6b) is alterable,
- wherein it can be provided that the aperture arrangement (20) interacts with the adjustable passive actuating element (23) or with the adjustable active actuating element (19) and can be controlled thereby.

9. Vehicle cooling system according to any of the preceding claims,
**characterised in**
**that** a slipstream element (27a, 27b) is fixed in direction of travel (26a, 26b) in front of the at least one main outlet (6a, 6b) and/or in front of the exhaust air outlet (13), by means of which a counterpressure at the outflow of the outlet air (7) out of the at least one main outlet (6a, 6b) and/or of the secondary component cooling air (10) out of the exhaust air outlet (13) can be reduced.

10. Vehicle cooling system according to claim 9,
**characterised in**
- **that** the slipstream element (27a, 27b) is a baffle plate (33a, 33b) which is fixed to the at least one main outlet (6a, 6b) and/or to the exhaust air outlet (13), or
- **that** the slipstream element (27a, 27b) is formed by a recess (28a, 28b) of a rail vehicle body (29), or
- **that** the slipstream element (27a, 27b) is a partial airflow (31a, 31b) which is branched off from the outlet air (7) and/or the secondary component cooling air (10) and is guided in each case via an acceleration duct (32a, 32b) out of the vehicle cooling system (1).

11. Method for controlling a vehicle cooling system (1) in a rail vehicle,
- wherein a cooling air (2) flows through a cooler (3) for cooling at least one main component and through at least one subsequent fan room (4a, 4b) with in each case one fan (5a, 5b),
- wherein after the respective fan (5a, 5b), an outlet air (7) flows out of the vehicle cooling system (1) through a main outlet (6a, 6b) of the at least one fan room (4a, 4b),
- wherein after the respective fan (5a, 5b), a secondary component cooling air (10) for cooling at least one secondary component (11) of the rail vehicle flows out through a secondary outlet (9a, 9b) of the at least one fan room (4a, 4b),
- wherein an exhaust air duct (12) of the vehicle cooling system (1) with an exhaust air outlet (13) guides the secondary component cooling air (10) from the secondary outlet (9a, 9b) of the at least one fan room (4a, 4b) to the at least one secondary component (11), and
- wherein a control device (15) of the vehicle cooling system (1) controls the cooling of the secondary component (11) with the secondary component cooling air (10),
**characterised in**
**that** the control device (15) alters a flow cross-section (Sₐ, S_{b}) of the main outlet (6a, 6b) of the at least one fan room (4a, 4b), wherein in a full load state of the vehicle cooling system (1) the flow cross-section (Sₐ, S_{b}) of the main outlet (6a, 6b) is maximised and in one of the partial load states of the vehicle cooling system (1) the flow cross-section (Sₐ, S_{b}) of the main outlet (6a, 6b) is reduced.

12. Method according to claim 11,
**characterised in**
**that** a control device (15) alters the flow cross-section (Sₐ, S_{b}) of the main outlet (6a, 6b) of the at least one fan room (4a, 4b) in a continuous or stepwise manner.

13. Method according to claim 11 or 12,
**characterised in**
- **that** the control device (15) alters the flow cross-section (Sₐ, S_{b}) as a function of the dynamic pressure at the main outlet (6a, 6b) in the at least one fan room (4a, 4b) in a pressure-controlled manner and passively by means of at least one adjustable passive actuating element (23), or
- **that** the control device (15) alters the flow cross-section (Sₐ, S_{b}) as a function of the rotational speed of the respective fan (5a, 5b) actively by means of at least one adjustable active actuating element (19), wherein it can be provided that the adjustable active actuating element (19) is controlled with a speed control signal of the corresponding fan (5a, 5b).

14. Method according to any of claims 11 to 13,
**characterised in**
- **that** the control device (15) alters the flow cross-section (Sₐ, S_{b}) by means of a controllable flap arrangement (16) with a plurality of adjustable flaps (17), wherein the at least one adjustable flap (17) of the flap arrangement (16) guides the outlet air (7) out of the at least one fan room (4a, 4b) in a predeterminable direction, or
- **that** the control device (15) controls the flow cross-section (Sₐ, S_{b}) by means of a controllable aperture arrangement (20) with two aperture grids (21) which are adjustable with regard to one another.

15. Method according to any of claims 11 to 14,
**characterised in**
- **that** a partial airflow (31a, 31b) is branched off from the outlet air (7) and/or from the secondary component cooling air (10),
- **that** the partial airflow (31a, 31b) is guided via an acceleration duct (32a, 32b) in direction of travel (26a, 26b) in front of the at least one main outlet (6a, 6b) and/or is guided in front of the exhaust air outlet (13) out of the vehicle cooling system (1), such that a slipstream element (27a, 27b) of the vehicle cooling system (1) is formed.

## Revendications

1. Système de refroidissement de véhicule (1) pour un véhicule ferroviaire,
- dans lequel le système de refroidissement de véhicule (1) comprend un refroidisseur (3), à travers lequel de l'air de refroidissement (2) peut circuler pour refroidir au moins un composant principal, en aval duquel est connecté au moins un compartiment de ventilateur (4a, 4b), présentant un ventilateur (5a, 5b) respectif,
- dans lequel le au moins un compartiment de ventilateur (4a, 4b) présente une sortie principale (6a, 6b) qui est agencée en aval du ventilateur respectif (5a, 5b) et à travers laquelle un air de sortie (7) peut circuler hors du système de refroidissement de véhicule (1),
- dans lequel le au moins un compartiment de ventilateur (4a, 4b) présente une sortie secondaire (9a, 9b) qui est agencée en aval du ventilateur respectif (5a, 5b) et à travers laquelle un air de refroidissement de composant secondaire (10) pour refroidir au moins un composant secondaire (11) du véhicule ferroviaire peut circuler vers l'extérieur,
- dans lequel le système de refroidissement de véhicule (1) comporte un canal d'air d'échappement (12) doté d'une sortie d'air d'échappement (13) à travers laquelle l'air de refroidissement de composant secondaire (10) peut être guidé à partir de la sortie secondaire (9a, 9b) du au moins un compartiment de ventilateur (4a, 4b) vers le au moins un composant secondaire (11),
- dans lequel le système de refroidissement de véhicule (1) comprend un dispositif de commande (15) pour commander le refroidissement du composant secondaire (11) avec l'air de refroidissement de composant secondaire (10),
**caractérisé en ce que**
une section transversale d'écoulement (Sₐ, S_{b}) de la sortie principale (6a, 6b) du au moins un compartiment de ventilateur (4a, 4b) peut être modifiée par le dispositif de commande (15), dans lequel la section transversale d'écoulement (Sₐ, S_{b}) de la sortie principale (6a, 6b) est maximisée dans un état de pleine charge du système de refroidissement de véhicule (1) et la section transversale d'écoulement (Sₐ, S_{b}) de la sortie principale (6a, 6b) est réduite dans un des états de charge partielle du système de refroidissement de véhicule (1).

2. Système de refroidissement de véhicule selon la revendication 1,
**caractérisé en ce que**
le dispositif de commande (15) présente au moins un actionneur passif réglable (23) pour une commande de la section transversale d'écoulement (Sₐ, S_{b}), qui est commandé en pression et réglable passivement.

3. Système de refroidissement de véhicule selon la revendication 2,
**caractérisé en ce que**
- l'actionneur passif réglable (23) peut être réglé en fonction de la pression dynamique au niveau de la sortie principale (6a, 6b) dans le au moins un compartiment de ventilateur (4a, 4b), ou
- dans lequel l'actionneur passif réglable (23) peut être réglé en fonction de la différence de pression dans deux compartiments de ventilateur (4a, 4b) adjacents.

4. Système de refroidissement de véhicule selon la revendication 3,
**caractérisé en ce que**
l'actionneur passif réglable (23) présente un levier de réglage (24) et un ressort de rappel (25) qui coopère avec le levier de réglage (24), dans lequel le ressort de rappel (25) agit à l'encontre de la pression dynamique ou de la différence de pression.

5. Système de refroidissement de véhicule selon la revendication 1,
**caractérisé en ce que**
le dispositif de commande (15) présente au moins un actionneur actif réglable (19) pour commander la section transversale d'écoulement (Sₐ, S_{b}), qui peut être réglée de manière active en fonction de la vitesse de rotation du ventilateur (5a, 5b) respectif.

6. Système de refroidissement de véhicule selon l'une des revendications 1 à 5, **caractérisé en ce que**
- un agencement de volets pouvant être commandé (16) avec au moins un volet réglable (17) est fixé sur la sortie principale (6a, 6b) du au moins un compartiment de ventilateur (4a, 4b), et
- le volet réglable (17) présente un angle d'incidence (a) par rapport à la direction d'écoulement (18) de l'air de sortie (7) et la section transversale d'écoulement (Sₐ, S_{b}) de la sortie principale (6a, 6b) peut ainsi être modifiée.

7. Système de refroidissement de véhicule selon la revendication 6,
**caractérisé en ce que**
- le au moins un volet (17) est réalisé sous la forme d'une aube directrice, et/ou
- l'agencement de volet (16) interagit avec l'actionneur passif réglable (23) ou avec l'actionneur actif réglable (19) et peut ainsi être commandé.

8. Système de refroidissement de véhicule selon l'une des revendications 1 à 5, **caractérisé en ce que**
- un agencement de diaphragme commandable (20) est fixé sur la sortie principale (6a, 6b) du au moins un compartiment de ventilateur (4a, 4b) et comporte deux grilles de diaphragme (21) qui peuvent être déplacées l'une par rapport à l'autre et comportent une pluralité d'ouvertures d'écoulement (22), et
- la pluralité d'ouvertures d'écoulement (22) des deux grilles de diaphragme (21) ne se chevauchent pas, ou se chevauchent partiellement ou complètement, et la section transversale d'écoulement (Sₐ, S_{b}) de la sortie principale (6a, 6b) peut ainsi être modifiée,
- dans lequel il peut être prévu que l'agencement de diaphragme (20) interagisse avec l'actionneur passif réglable (23) ou avec l'actionneur actif réglable (19) et puisse ainsi être commandé.

9. Système de refroidissement de véhicule selon l'une quelconque des revendications précédentes,
**caractérisé en ce que**
un élément de sillage (27a, 27b) est fixé dans la direction de déplacement (26a, 26b) devant la au moins une sortie principale (6a, 6b) et/ou devant la sortie d'air d'échappement (13), moyennant quoi une contre-pression peut être réduite lorsque l'air de sortie (7) circule hors de la au moins une sortie principale (6a, 6b) et/ou lorsque l'air de refroidissement de composant secondaire (10) peut circuler hors de la sortie d'air d'échappement (13).

10. Système de refroidissement de véhicule selon la revendication 9,
**caractérisé en ce que**
- l'élément de sillage (27a, 27b) est une plaque de guidage (33a, 33b), qui est fixée à la au moins une sortie principale (6a, 6b) et/ou à la sortie d'air d'échappement (13), ou
- l'élément de sillage (27a, 27b) est formé par un décrochement (28a, 28b) d'une carrosserie de véhicule ferroviaire (29), ou
- l'élément de sillage (27a, 27b) est un écoulement d'air partiel (31a, 31b) qui est dévié de l'air de sortie (7) et/ou de l'air de refroidissement de composant secondaire (10) et est guidé hors du système de refroidissement de véhicule (1) respectivement via un canal d'accélération (32a, 32b).

11. Procédé de commande d'un système de refroidissement de véhicule (1) dans un véhicule ferroviaire,
- dans lequel un air de refroidissement (2) circule à travers un refroidisseur (3) pour refroidir au moins un composant principal et à travers au moins un compartiment de ventilateur (4a, 4b) raccordée, avec un ventilateur (5a, 5b) respectif,
- dans lequel, après le ventilateur (5a, 5b) respectif, un air de sortie (7) circule hors du système de refroidissement de véhicule (1) à travers une sortie principale (6a, 6b) du au moins un compartiment de ventilateur (4a, 4b),
- dans lequel, après le ventilateur (5a, 5b) respectif, un air de refroidissement de composant secondaire (10) pour refroidir au moins un composant secondaire (11) du véhicule ferroviaire circule vers l'extérieur à travers une sortie secondaire (9a, 9b) du au moins un compartiment de ventilateur (4a, 4b),
- dans lequel un canal d'air d'échappement (12) du système de refroidissement de véhicule (1) doté d'une sortie d'air d'échappement (13) conduit l'air de refroidissement de composant secondaire (10) depuis la sortie secondaire (9a, 9b) du au moins un compartiment de ventilateur (4a, 4b) vers le au moins un composant secondaire (11), et
- dans lequel un dispositif de commande (15) du système de refroidissement de véhicule (1) commande le refroidissement du composant secondaire (11) avec l'air de refroidissement de composant secondaire (10),
**caractérisé en ce que**
le dispositif de commande (15) modifie une section transversale d'écoulement (Sₐ, S_{b}) de la sortie principale (6a, 6b) du au moins un compartiment de ventilation (4a, 4b), dans lequel la section transversale d'écoulement (Sₐ, S_{b}) de la sortie principale (6a, 6b) est maximisée dans un état de pleine charge du système de refroidissement de véhicule (1) et la section transversale d'écoulement (Sₐ, S_{b}) de la sortie principale (6a, 6b) est réduite dans un des états à de partielle du système de refroidissement de véhicule (1).

12. Procédé selon la revendication 11,
**caractérisé en ce que**
le dispositif de commande (15) modifie la section transversale d'écoulement (Sₐ, S_{b}) de la sortie principale (6a, 6b) du au moins un compartiment de ventilateur (4a, 4b) en continu ou pas à pas.

13. Procédé selon la revendication 11 ou 12,
**caractérisé en ce que**
- le dispositif de commande (15) modifie la section transversale d'écoulement (Sₐ, S_{b}) d'une manière commandée en pression en fonction de la pression dynamique au niveau de la sortie principale (6a, 6b) dans le au moins un compartiment de ventilateur (4a, 4b) et de manière via par au moins un actionneur passif réglable (23), ou
- le dispositif de commande (15) modifie de manière active la section transversale d'écoulement (Sₐ, S_{b}) en fonction de la vitesse de rotation du ventilateur (5a, 5b) respectif, via au moins un actionneur actif réglable (19), dans lequel il est prévu que l'actionneur actif réglable (19) soit commandé au moyen d'un signal de commande de vitesse de rotation du ventilateur (5a, 5b) correspondant.

14. Procédé selon l'une des revendications 11 à 13,
**caractérisé en ce que**
- le dispositif de commande (15) commande la section transversale d'écoulement (Sₐ, S_{b}) au moyen d'un agencement de volets pouvant être commandé (16) avec une pluralité de volets réglables (17), dans lequel le au moins un volet réglable (17) de l'agencement de volets (16) conduit l'air de sortie (7) à partir du au moins un compartiment de ventilateur (4a, 4b) dans une direction pouvant être prédéterminée, ou
- le dispositif de commande (15) commande la section transversale d'écoulement (Sₐ, S_{b}) via un agencement de diaphragme (20) pouvant être commandé avec deux grilles de diaphragme (21) pouvant être réglées l'une par rapport à l'autre.

15. Procédé selon l'une des revendications 11 à 14,
**caractérisé en ce que**
- un écoulement d'air partiel (31a, 31b) est dévié de l'air de sortie (7) et/ou de l'air de refroidissement du composant secondaire (10),
- l'écoulement d'air partiel (31a, 31b) est guidé hors du système de refroidissement de véhicule (1) par l'intermédiaire d'un canal d'accélération (32a, 32b) dans la direction de déplacement (26a, 26b) devant la au moins une sortie principale (6a, 6b) et/ou devant la sortie d'air d'échappement (13), de sorte qu'un élément de sillage (27a, 27b) du système de refroidissement de véhicule (1) est formé.
